# FASCICULE DE BREVET EUROPEEN

(11) **EP 2 161 730 B1**
(45) Date de publication et mention de la délivrance du brevet: **22.06.2016**
(21) Numéro de dépôt: 09354031.8
(22) Date de dépôt: 01.07.2009
(51) Int. Cl.: H01H 3/30, H01H 3/34, H01H 33/666

(54) **Dispositif de commande de l'ouverture et/ou de la fermeture des contacts dans un appareil électrique**
Steuervorrichtung zum Öffnen und/oder Schließen von Kontakten in einem Elektrogerät
Device for controlling the opening and/or closing of the contacts in an electrical device

(30) Priorité: 05.09.2008 FR 0804891
(43) Date de publication de la demande: 10.03.2010
(73) Titulaire: Schneider Electric Industries SAS, 92500 Rueil-Malmaison (FR)
(72) Inventeur: Perrin, Denis, 38050 Grenoble Cedex 09 (FR)
(74) Mandataire: Colette, Marie-Françoise

(56) Documents cités:
- EP-A- 0 417 015
- DE-A1- 4 416 106
- US-A- 3 475 981
- US-A- 3 652 815

## Description

La présente invention concerne un dispositif de commande de l'ouverture et de la fermeture des contacts dans un appareil électrique comprenant une manivelle de commande reliée de manière articulée par rapport à un bâti, ladite manivelle de commande étant apte à être entraînée en rotation par un organe de commande entre une première position correspondant à une position fermée des contacts et une seconde position correspondant à une position ouverte des contacts, un ressort de compression relié de manière articulée par l'une, dite première, de ses extrémités, à ladite manivelle de commande, et reliée mécaniquement par son extrémité opposée, dite seconde, au contact mobile, et une bielle de liaison reliée de manière articulée par l'une de ses extrémités dite première à ladite manivelle et reliée mécaniquement par son extrémité opposée, dite seconde, au contact mobile, ledit ressort étant apte à être comprimé, par sa première extrémité, par ladite manivelle, jusqu'à une position dite de passage de point mort à partir de laquelle le ressort devient moteur et agit lors de sa décompression, sur le contact mobile et la manivelle de commande de manière à déplacer le contact mobile.

Un tel dispositif est décrit dans la demande de brevet EP 0 417 015. La commande d'un tel dispositif est réalisée actuellement par une seule opération. Or, lorsque ce dispositif doit être utilisé pour la commande d'ampoules à vide, une plus grande quantité d'énergie est nécessaire pour réaliser les manoeuvres d'ouverture et de fermeture. Il est donc nécessaire d'utiliser un système de démultiplication de l'effort de commande.

On connaît également des dispositifs de pompage réalisant cette démultiplication de l'effort de commande, ces dispositifs de pompage s'inversant automatiquement de manière à réaliser l'ouverture des contacts lors de la manoeuvre du système de pompage dans un sens, et à réaliser la fermeture des contacts, lors de la manoeuvre du système de pompage dans un sens opposé au précédent.

La présente invention a pour but de proposer un dispositif de commande de conception simple, et dont la manoeuvre est rendue plus aisée.

A cet effet, la présente invention a pour objet un dispositif de commande du genre précédemment mentionné, ce dispositif étant caractérisé en ce qu'il comporte un dispositif de pompage et en ce que le sens de manoeuvre des moyens de manoeuvre dudit dispositif de pompage s'effectue dans un sens lors de la manoeuvre du dispositif de commande dans le sens de l'ouverture des contacts, et dans un sens opposé au précédent lors de la manoeuvre du dispositif de commande dans le sens de la fermeture des contacts, le changement du sens de manoeuvre desdits moyens de manoeuvre du dispositif de pompage étant commandé par le ressort de compression coopérant avec des moyens d'inversion du sens de manoeuvre lors de son passage au-delà de la position de passage du point mort.

Selon l'invention, le dispositif de pompage comporte un arbre de manoeuvre apte à entraîner la manivelle de manoeuvre, un levier de pompage monté rotatif autour de l'arbre de manoeuvre entre une première position et une seconde position, ledit levier étant rappelé dans la première (ou la seconde) position par des moyens de rappel du levier, une roue dentée dite de manoeuvre et une roue dentée dite de retenue solidaires de l'arbre de manoeuvre, un cliquet de pompage monté rotatif par rapport au levier de pompage et rappelé par des moyens de rappel du cliquet de pompage en position d'engagement avec la roue dentée de manoeuvre de manière à permettre l'entraînement de la roue dentée de manoeuvre lorsque le levier est déplacé de la première à la seconde position (ou respectivement entre la seconde et la première position), un cliquet de retenue monté en liaison pivot par rapport au bâti et rappelé par des moyens de rappel du cliquet de retenue en position d'engagement avec la roue dentée de retenue de manière à empêcher la rotation de la roue dentée de retenue et donc de l'arbre de manoeuvre en sens inverse au sens précédent, pendant le rappel du levier de commande par le moyen de rappel du levier vers la première position (ou respectivement la seconde position).

Selon une caractéristique, particulière ce dispositif comporte des moyens pour changer le sens de rappel des moyens de rappel du levier de pompage.

Selon une autre caractéristique, la roue dentée de manoeuvre comporte une première série de dents orientées selon un certain sens et une seconde série de dents orientées selon un sens opposé au précédent, et en ce que le cliquet de pompage comporte une première partie destinée à coopérer avec la première série précitée et une seconde partie destinée à coopérer avec la seconde série précitée de manière à entraîner la roue dentée de manoeuvre et donc l'arbre de manoeuvre, dans un sens ou respectivement dans l'autre sens en fonction de la position du cliquet de pompage, lequel peut être déplacé par l'intermédiaire de moyens de changement de position du cliquet, entre une première position dans laquelle le cliquet est rappelé par les moyens de rappel précités de manière que sa première partie coopère avec la première série de dents précitée, et une seconde position dans laquelle le cliquet est rappelé par les moyens de rappel du cliquet de manière que sa seconde partie coopère avec la seconde série de dents précitée.

Selon une autre caractéristique, les moyens de rappel du cliquet de pompage comportent un ressort comportant une première extrémité en liaison pivot par rapport au levier de pompage et une seconde extrémité en liaison pivot sur le cliquet.

Selon une autre caractéristique, les moyens de changement de position du cliquet de pompage comportent des moyens pour inverser le couple du ressort du cliquet de pompage, les moyens pour inverser le couple du ressort du cliquet de pompage comportant deux basculeurs solidaires de l'arbre de manoeuvre et aptes à coopérer avec ledit cliquet de manière à inverser le couple du ressort du cliquet de pompage.

Selon une autre caractéristique, la roue dentée de retenue comporte une première série de dents orientées selon un certain sens et une seconde série de dents orientées selon un sens opposé au précédent, et en ce que le cliquet de retenue comporte une première partie destinée à coopérer avec la première série précitée et une seconde partie destinée à coopérer avec la seconde série précitée de manière à empêcher la rotation en sens inverse de la roue dentée de retenue et donc de l'arbre de manoeuvre, en fonction de la position du cliquet de retenue, lequel peut être déplacé par l'intermédiaire de moyens de changement de position du cliquet, entre une première position dans laquelle le cliquet est rappelé par les moyens de rappel précités de manière que sa première partie coopère avec la première série de dents précitée, et une seconde position dans laquelle le cliquet est rappelé par les moyens de rappel du cliquet de manière que sa seconde partie coopère avec la seconde série de dents précitée.

Selon une caractéristique particulière, les moyens de rappel du cliquet de retenue comportent un ressort comportant une première extrémité en liaison pivot par rapport au bâti et une seconde extrémité en liaison pivot sur le cliquet de retenue.

Selon une autre caractéristique, les moyens de changement de position du cliquet de retenue comportent des moyens pour inverser le couple du ressort du cliquet de retenue.

Selon une autre caractéristique, les moyens pour inverser le couple du ressort du cliquet de retenue comportent deux basculeurs solidaires de l'arbre de manoeuvre et aptes à coopérer avec ledit cliquet de retenue de manière à inverser le couple du ressort du cliquet de retenu.

Selon une autre caractéristique, les moyens pour changer le sens de rappel des moyens de rappel du levier de pompage, les moyens de changement de la position du cliquet de pompage et les moyens de changement de la position du cliquet de retenue sont actionnés par l'arbre de manoeuvre entraîné par le ressort de compression après passage dudit ressort au-delà de la position de passage du point mort.

Selon une autre caractéristique, les moyens de rappel du levier de pompage comportent un ressort monté autour de l'arbre de manoeuvre et comportant une première extrémité en appui sur un axe du levier de pompage et une seconde extrémité en appui sur un axe solidaire en rotation de la manivelle de commande.

Selon une autre caractéristique, la seconde extrémité du ressort est en appui sur un axe appartenant à une manivelle dite d'accroche-ressort en liaison pivot autour de l'arbre de manoeuvre et solidaire en rotation d'une manivelle d'entraînement solidaire en rotation de l'arbre de manoeuvre. Les deux extrémités du ressort sont croisées, et les surfaces d'appui entre les deux extrémités du ressort et respectivement le levier de pompage et la manivelle accroche-ressort sont situés à l'intérieur d'un V formé par les extrémités du ressort de telle manière que, après le passage du ressort de compression au-delà de la position de passage de point mort entraînant la rotation de l'arbre de manoeuvre, les deux surfaces d'appui respectivement sur l'axe de la manivelle d'accroche-ressort et sur l'axe du levier de pompage s'intervertissent.

Selon une autre caractéristique, le dispositif de commande comporte une manivelle de compression et une manivelle de manoeuvre reliées de manière articulée par rapport au bâti, ladite manivelle de compression étant reliée de manière articulée à l'une des extrémités du ressort de compression et étant entraînée en rotation par ledit arbre de manoeuvre, ladite manivelle de manoeuvre étant reliée de manière articulée à ladite bielle de liaison, le dispositif comportant des moyens pour permettre l'entraînement de la manivelle de manoeuvre par la manivelle de compression après le passage du ressort de compression au-delà de la position de passage du point mort, de manière à entraîner le changement de position du contact mobile.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective, illustrant une réalisation d'un dispositif de commande selon l'invention comportant un levier de pompage, dans une position ouverte des contacts,
- La figure 2 est une vue en perspective éclatée de ce même dispositif,
- La figure 3 est une vue de face de ce même dispositif, dans une position ouverte des contacts,
- La figure 4 est une vue de côté de ce même dispositif, juste avant le passage du ressort de compression au-delà de la ligne de passage du point mort,
- La figure 5 est une vue partielle de côté de ce même dispositif, en position ouverte des contacts, illustrant principalement la roue dentée de manoeuvre et le cliquet de pompage, en position haute du levier de pompage,
- La figure 5a est une vue partielle de côté, illustrant seulement la roue dentée de retenue et le cliquet de retenu, dans cette même position du dispositif,
- La figure 6 est une vue identique à la figure 5, en position basse du levier, après un premier pompage,
- La figure 6a est une vue identique à la figure 5a, le levier étant en position basse après un premier pompage,
- La figure 7 est une vue identique à la figure 5, le dispositif étant dans une position de fin de course après un troisième pompage,
- La figure 7a est une vue identique à la figure 6a, dans la position du dispositif correspondant à la figure 7,
- La figure 8 est une vue identique à la figure 5, le dispositif étant dans une position d'après passage du ressort au-delà de la ligne de passage du point mort,
- La figure 8a est une vue identique à la figure 6a, dans la position du dispositif correspondant à la figure 8,
- La figure 9 est une vue identique à la figure 5, dans une position d'inversion du sens de rappel du levier de manoeuvre,
- La figure 9a est une vue identique à la figure 5a, dans une position du dispositif correspondant à la figure 9,
- La figure 10 est une vue identique à la figure 5, dans une position fermée du dispositif et,
- La figure 10a est une vue identique à la figure 5a, dans la position du dispositif correspondant à la figure 10.

Sur les figures 1 à 4 est représenté un dispositif de commande D des contacts d'un appareil de coupure électrique tel un interrupteur ou un sectionneur, selon l'invention. Ce dispositif D comporte une manivelle de commande constituée dans cette réalisation particulière par une manivelle de manoeuvre 1 (figs.2,4) en liaison pivot par rapport à un bâti B. Cette manivelle de manoeuvre 1 est reliée de manière articulée, par l'une la de ses extrémités 1a, 1b, à l'une 2a dite première, des extrémités 2a,2b d'une bielle de liaison 2, ladite bielle de liaison 2 étant, à son extrémité 2b dite seconde, opposée à la première, reliée de manière articulée à une manivelle d'actionnement 3 d'un arbre à came 4 relié à un dispositif d'entraînement du contact mobile de l'appareil (non représenté). Ce dispositif comporte également une manivelle de compression 5 reliée de manière articulée au bâti, autour du même axe X que l'axe X autour duquel est reliée au bâti la manivelle de manoeuvre 1.

Cette manivelle de compression 5 comporte une extrémité 5a reliée de manière articulée à une partie d'extrémité 6a d'une bielle de guidage 6 d'un ressort 7. Cette bielle de guidage 6 comporte un ensemble de bielles 8 permettant la compression et le guidage dudit ressort de manoeuvre 7 interposé entre les deux parties d'extrémités 6a, 6b de la bielle 6 reliées mécaniquement respectivement aux deux extrémités 7a, 7b dudit ressort 7.

Ce dispositif comporte également un levier de manoeuvre 16 monté en rotation par rapport au bâti et apte à entraîner la manivelle de compression précitée 5. Ce dispositif est complété par un verrou 10 (fig.4) pour retenir la manivelle de commande 1 et donc le contact mobile, dans sa position initiale pendant la compression du ressort 7 avant le passage dudit ressort au-delà d'une ligne L dite de passage de point mort, cette ligne étant la ligne passant à la fois par l'axe X d'articulation de la manivelle de compression 5 et de la manivelle de manoeuvre 1 au bâti B, et l'axe Y d'articulation de la bielle de liaison 2 à la manivelle d'actionnement 3 de l'arbre à came 4.

Le fonctionnement du dispositif décrit précédemment est le suivant :

Lors d'une manoeuvre de fermeture, le levier 16 est entraîné vers le bas dans le sens antihoraire jusqu'à ce que la manivelle de compression 5 et la bielle 6 à ressort 7 franchissent la ligne L de passage de point mort. Durant cette étape, le verrou 10 maintient l'axe d'entrainement 12 de la manivelle de manoeuvre 1 dans une position dite d'ouverture des contacts. Au-delà de la position de passage du point mort, le système est entraîné de manière autonome sous l'effet du ressort de manoeuvre 7. Pendant cette rotation de la manivelle de compression 5 sous l'effet du ressort de manoeuvre, un doigt de levage (non représenté) prévu sur la manivelle, entraîne le verrou de maintien 10 dans le sens horaire de manière que l'axe d'entraînement 12 de la manivelle de manoeuvre 1 soit libéré d'une encoche 11 prévue dans le verrou de maintien 10 dans laquelle elle était retenue. En même temps, une butée dite de fermeture (non représentée) de la manivelle de compression 5 est entrée en contact avec l'axe d'entraînement 12 de la manivelle de manoeuvre 1. Il s'ensuit un entraînement de la manivelle de manoeuvre 1 par la manivelle de compression 5, ce qui entraîne le mouvement de la bielle de liaison 2. Ce mouvement de la bielle de liaison 2 entraîne la manivelle d'actionnement 3 dans le sens anti-horaire, sous l'effet de la force exercée par la bielle de liaison 2 et la manivelle de manoeuvre 1 et sous l'action du ressort de manoeuvre 7. Il en résulte une rotation de l'arbre à came 4 dans le sens anti-horaire, ce qui entraîne la mise en contact et en pression de contact des contacts fixe et mobile.

La manoeuvre d'ouverture du dispositif est réalisée de la manière suivante :

A partir de cette position fermée, le levier 16 est entraîné vers le haut dans le sens horaire jusqu'à ce que la manivelle de compression 5 et la bielle de liaison 2 franchissent la ligne L de passage de point mort. Durant cette étape, le ressort de manoeuvre 7 maintient dans la position fermée les contacts.

Au-delà de la position de passage du point mort, le système est entraîné de manière autonome sous l'effet du ressort de manoeuvre 7. Celui-ci entraîne le déplacement de la manivelle de compression 5, laquelle dans son mouvement prend en charge l'axe d'entraînement 12 de la manivelle de manoeuvre 1 par l'intermédiaire d'une butée dite d'ouverture (non représentée) de la manivelle de compression 5. Au contact de la butée d'entraînement avec l'axe d'entraînement 12 de la manivelle de manoeuvre 1, un différentiel de couple entraîne la rotation de la manivelle de manoeuvre let de l'arbre à came 4, par l'intermédiaire de la bielle de liaison 2, et en conséquence, l'ouverture des contacts.

Pour une description plus précise du fonctionnement du dispositif, on pourra se reporter à la demande de brevet française N° 07 06548 du même demandeur.

Le dispositif de commande selon l'invention comporte un dispositif de pompage comportant une manivelle dite d'accroche ressort 13 en liaison pivot sur un arbre dit de manoeuvre 14, ledit arbre étant apte à réaliser l'entraînement de la manivelle de compression 5, ladite manivelle dite d'accroche-ressort 13 étant apte à être entraînée en rotation par une manivelle d'entraînement 15 solidaire en rotation de l'arbre de manoeuvre, lors des opérations d'ouverture et de fermeture. Un levier de pompage 16 est monté en liaison pivot autour de l'arbre de manoeuvre 14. Un ressort 17 de rappel du levier 16 en liaison pivot sur l'arbre de manoeuvre 14, est en appui par l'une 17a de ses extrémités, sur un axe 19 appartenant au levier de pompage 16, et par son extrémité opposée 17b, sur un axe 18 appartenant à la manivelle 13 d'accroche-ressort. Ce ressort 17 a pour fonction de rappeler le levier de pompage 16 lors des manoeuvres de pompage. Un ensemble de deux roues dentées 20,21 respectivement dite de manoeuvre 20 et de retenue 21 et quatre basculeurs 22,23,24,25 est monté rigidement autour de cet arbre 14 en étant solidarisé à cet arbre. Un cliquet de pompage 26 est monté en liaison pivot dans la chape 27 du levier de pompage 16, ledit cliquet 26 étant rappelé par un ressort de cliquet 28 dont une extrémité 28a est en liaison pivot dans la chape 27 du levier de pompage et l'autre extrémité 28b est en liaison pivot sur le cliquet 26. Un cliquet de retenue 29 est monté en liaison pivot sur le bâti B. Ce cliquet est rappelé par un ressort de cliquet 30 dont une extrémité 30a est en liaison pivot sur le bâti B et l'autre extrémité 30b est en liaison pivot sur le cliquet 29. Le cliquet de pompage 26 est destiné à coopérer avec la roue dentée dite de manoeuvre 20, laquelle est montée autour de l'arbre de manoeuvre à l'intérieur de la chape, de même qu'un premier basculeur 22 et un second basculeur 23 dont la fonction sera expliqué dans ce qui suit, lesdits basculeurs étant disposés respectivement de part et d'autre de ladite roue dentée de manoeuvre 20.

Le cliquet de retenue 29 est destiné à coopérer avec l'autre 21 des deux roues dentées 20,21, appelée roue dentée de retenue, laquelle est entourée d'un basculeur dit troisième 24 et d'un basculeur dit quatrième 25, montés respectivement de part et d'autre de ladite roue dentée de retenue.

La roue dentée de manoeuvre 20 comporte une première série de dents 20a orientées selon un certain sens et une seconde série de dents 20b orientées selon un sens opposé au précédent.

Le cliquet de pompage 26 comporte une première partie 26a destinée à coopérer avec la première série précitée 20a et une seconde partie 26b destinée à coopérer avec la seconde série précitée 20b de manière à entraîner la roue dentée de manoeuvre 20 et donc l'arbre de manoeuvre 14, dans un sens ou dans l'autre en fonction de la position du cliquet de pompage 26. Ce cliquet 26 peut être déplacé par l'intermédiaire de moyens de changement de position entre une première position dans laquelle ledit cliquet est rappelé par le ressort de rappel 28 du cliquet de pompage 26 de manière que sa première partie 26a coopère avec la première série de dents précitée 20a, et une seconde position dans laquelle le cliquet 26 est rappelé par ledit ressort 28 de manière que sa seconde partie 26b coopère avec la seconde série de dents précitée 20b.

Les moyens de changement de position du cliquet de pompage 26 sont constitués par deux basculeurs 22,23 solidaires de l'arbre de manoeuvre et apte à coopérer avec ledit cliquet 26 de manière à inverser le couple du cliquet de pompage. L'un 22 de ces basculeurs réalise le changement de position lorsque le levier 16 est activé du bas vers le haut et l'autre 23 de ces basculeurs réalise le changement de position lorsque le levier 16 est activé du haut vers le bas.

La roue dentée de retenue 21 comporte une première série de dents 21 a orientées selon un certain sens et une seconde série de dents 21b orientées selon un sens opposé au précédent.

De même, le cliquet de retenue 29 comporte une première partie 29a destinée à coopérer avec la première série précitée de dents 21a du cliquet de retenue, et une seconde partie 29b destinée à coopérer avec la seconde série précitée de dents 21b, de manière à empêcher la rotation en sens inverse de la roue dentée de retenue 21 et donc de l'arbre de manoeuvre 14, dans un sens ou dans l'autre du déplacement du levier de pompage, en fonction de la position du cliquet de retenue. Ce cliquet peut être déplacé par l'intermédiaire de moyens de changement de position entre une première position dans laquelle ledit cliquet 29 est rappelé par le ressort de rappel 30 du cliquet de retenue 29 de manière que sa première partie 29a coopère avec la première série de dents précitée 21a, et une seconde position dans laquelle le cliquet de retenue 29 est rappelé par ledit ressort 30 de manière que sa seconde partie 29b coopère avec la seconde série de dents précitée 21b.

Les moyens de changement de position du cliquet de retenue sont constitués par deux basculeurs 24,25 solidaires de l'arbre de manoeuvre 14 et aptes à coopérer avec ledit cliquet de manière à inverser le couple du ressort du cliquet de retenue 29. L'un 24 de ces basculeurs réalise le changement de position lorsque le levier 16 est activé du bas vers le haut, et l'autre 25 de ces basculeurs réalise le changement de position lorsque le levier est activé du haut vers le bas.

Le fonctionnement du dispositif de pompage selon l'invention va être décrit ci-après en référence aux figures :

La manoeuvre de fermeture est réalisée selon les étapes suivantes :

En position de repos ou d'ouverture des contacts, tel qu'illustré sur la figure 5, le levier de pompage 16 est maintenu en position haute par le ressort 17 de rappel du levier. Le cliquet de pompage 26 est en position pour prendre en charge la roue dentée de manoeuvre 20 avec un certain jeu. Le cliquet de retenue 29 est en appui sur la roue dentée de retenue 21 tel qu'illustré sur 1a figure 5a.

Puis, le levier de pompage est déplacé vers le bas jusqu'à prise en charge par le cliquet de pompage 26 de la roue dentée de manoeuvre 20, ladite partie 26b du cliquet coopérant avec la série 20b de dents. La poursuite de l'entraînement du levier vers le bas engendre la rotation de la roue dentée de manoeuvre 20, laquelle entraîne l'arbre de manoeuvre 14, lequel entraîne la manivelle de compression 5 et donc la compression du ressort de compression 7.

A la fin de chaque manoeuvre de pompage tel qu'illustré sur les figures 6 et 6a, le cliquet de retenue 29 se met en place devant une dent de la série 21b de la roue dentée de retenue 21 sous l'action du ressort 30 du cliquet de retenue.

Puis, il y a un relâchement du levier de pompage qui remonte sous l'action du ressort de rappel du levier 17 jusqu'à une position haute de façon à ce que le cliquet de pompage 26 soit de nouveau en position face à une nouvelle dent de la roue dentée de pompage 20 (fig.6). Durant cette manoeuvre, le cliquet de retenue 29 empêche la rotation en sens inverse de l'arbre de manoeuvre 14 soumis à l'action du ressort de manoeuvre 7.

Cette manoeuvre de pompage est renouvelée jusqu'à ce que le ressort de manoeuvre franchisse la ligne de passage de point mort L. Les figures 7 et 7a illustrent les positions du dispositif après un troisième pompage, tandis que les figures 8 et 8a illustrent la position du dispositif après la position de passage du point mort.

Au-delà de cette ligne L, le ressort de manoeuvre 7 devient moteur. Il entraîne alors en rotation l'arbre de manoeuvre 14, la manivelle d'accroche ressort 13 par l'intermédiaire de la manivelle d'entraînement 15, les deux roues dentées 20,21 et les basculeurs 22,23,24,25. (fig.8 et fig.8a)

Pendant cette rotation, le sens de rappel du ressort de rappel 17 du levier de pompage 16 change de sens. Ceci est réalisé par le fait que les appuis sur l'axe 18 de la manivelle d'accroche 13 et sur l'axe 19 du levier de pompage 16 s'intervertissent.

Pendant cette même rotation, le basculeur dit second 23 fait tourner le cliquet de pompage 26 de façon à ce que le couple du ressort de rappel 28 du cliquet 26 s'inverse aussi (fig.9). De même, le basculeur 25 fait tourner le cliquet de retenue 29 de manière que sa partie 29a coopère avec une première série de dents 21 a. Ainsi, le système est en position fermée et est prêt pour une nouvelle manoeuvre d'ouverture.

La manoeuvre d'ouverture s'effectue selon les étapes suivantes :

En position dite de repos fermée telle qu'illustrée sur les figures 10 et 10a, le levier 16 de pompage est maintenu en position basse par le ressort de rappel 17 du levier. Le cliquet de pompage 26 est en position pour prendre en charge la roue dentée 20 avec un certain jeu.

Le cliquet de retenue 29 est en appui sur la roue dentée de retenue 21.

La seule différence par rapport aux manoeuvres de fermeture précédemment décrites tient en ce que les manoeuvres de pompage se réalisent du bas vers le haut.

Ce système permet de manoeuvrer un mécanisme de forte énergie qui ne peut être actionné en une seule manoeuvre. Ce dispositif est bien adapté à l'adjonction d'une motorisation se raccordant sur l'axe de manoeuvre car il n'interfère pas son fonctionnement.

## Revendications

1. Dispositif de commande (D) de l'ouverture et de la fermeture des contacts dans un appareil électrique comprenant une manivelle de manoeuvre (1) reliée de manière articulée par rapport à un bâti B, ladite manivelle de manoeuvre (1) étant apte à être entraînée en rotation par un organe de commande dudit dispositif de commande entre une première position correspondant à une position fermée des contacts et une seconde position correspondant à une position ouverte des contacts, un ressort de compression (7) relié de manière articulée par l'une, dite première, de ses extrémités, à une manivelle de compression (5), et reliée mécaniquement par son extrémité opposée, dite seconde, au contact mobile, et une bielle de liaison (2) reliée de manière articulée par l'une de ses extrémités dite première à ladite manivelle de manoeuvre et reliée mécaniquement par son extrémité opposée, dite seconde, au contact mobile, ledit ressort (7) étant apte à être comprimé par sa première extrémité, par ladite manivelle de compression, jusqu'à une position dite de passage de point mort à partir de laquelle le ressort devient moteur et agit lors de sa décompression, sur le contact mobile et la manivelle de manoeuvre (1) de manière à déplacer le contact mobile, le ressort étant comprimé par la rotation d'un arbre de manoeuvre 14 apte à réaliser l'entraînement de la manivelle de compression 5,
**caractérisé en ce que** l'organe de commande comporte un dispositif de pompage, et **en ce que** le sens de manoeuvre des moyens de manoeuvre dudit dispositif de pompage s'effectue dans un sens lors de la manoeuvre du dispositif de commande dans le sens de l'ouverture des contacts, et dans un sens opposé au précédent lors de la manoeuvre du dispositif de commande dans le sens de la fermeture des contacts, le changement du sens de manoeuvre desdits moyens de manoeuvre dudit dispositif de pompage étant commandé par le ressort de compression (7) coopérant avec des moyens d'inversion (22,23,24,25) du sens de manoeuvre lors de son passage au-delà de la position de passage du point mort, et **en ce que** le dispositif de pompage P comporte l'arbre de manoeuvre (14) apte à entraîner la manivelle de compression (5) un levier de pompage (16) monté rotatif autour de l'arbre de manoeuvre (14), entre une première position et une seconde position, ledit levier (16) étant rappelé dans la première (ou la seconde) position par des moyens de rappel (17) du levier (16), une roue dentée dite de manoeuvre (20) et une roue dentée dite de retenue (21) solidaires de l'arbre de manoeuvre (14), un cliquet de pompage (26) monté rotatif par rapport au levier de pompage (16) et rappelé par des moyens (28) de rappel du cliquet de pompage en position d'engagement avec la roue dentée de manoeuvre (20) de manière à permettre l'entraînement de la roue dentée de manoeuvre lorsque le levier (16) est déplacé de la première à la seconde position (ou respectivement entre la seconde et la première position), un cliquet de retenue (29) monté en liaison pivot par rapport au bâti B et rappelé par des moyens de rappel (30) du cliquet de retenue en position d'engagement avec la roue dentée de retenue (21) de manière à empêcher la rotation de la roue dentée de retenue (21) et donc de l'arbre de manoeuvre (14) en sens inverse au sens précédent, pendant le rappel du levier de pompage (16) par le moyen de rappel (17) du levier vers la première position (ou respectivement la seconde position).

2. Dispositif de commande selon la revendication 1, **caractérisé en ce qu'**il comporte des moyens (22,23,24,25) pour changer le sens de rappel des moyens de rappel du levier de pompage.

3. Dispositif de commande selon la revendication 1 ou 2, **caractérisé en ce que** la roue dentée de manoeuvre (20) comporte une première série de dents (20a) orientées selon un certain sens et une seconde série de dents (20b) orientées selon un sens opposé au précédent, et **en ce que** le cliquet de pompage (26) comporte une première partie (26a) destinée à coopérer avec la première série précitée (20a) et une seconde partie (26b) destinée à coopérer avec la seconde série précitée (20b) de manière à entraîner la roue dentée de manoeuvre (20) et donc l'arbre de manoeuvre (14), dans un sens ou respectivement dans l'autre sens en fonction de la position du cliquet de pompage (26), lequel peut être déplacé par l'intermédiaire de moyens (22,23) de changement de position du cliquet (26), entre une première position dans laquelle le cliquet est rappelé par les moyens de rappel précités de manière que sa première partie (26a) coopère avec la première série de dents précitée (20a), et une seconde position dans laquelle le cliquet (26) est rappelé par les moyens de rappel du cliquet de manière que sa seconde partie (26b) coopère avec la seconde série de dents précitée (20b).

4. Dispositif de commande selon l'une quelconque des revendications 1 à 3, **caractérisé en ce que** les moyens de rappel (28) du cliquet de pompage (26) comportent un ressort (28) comportant une première extrémité (28a) en liaison pivot par rapport au levier de pompage (16) et une seconde extrémité (28b) en liaison pivot sur le cliquet (26).

5. Dispositif de commande selon la revendication 3 ou 4, **caractérisé en ce que** les moyens de changement de position du cliquet de pompage (26) comportent des moyens pouf inverser le couple du ressort (28) du cliquet de pompage (26), ces moyens pour inverser le couple du ressort du cliquet de pompage (26) comportant deux basculeurs (22,23) solidaires de l'arbre de manoeuvre (14) et aptes à coopérer avec ledit cliquet de manière à inverser le couple du ressort du cliquet de pompage.

6. Dispositif de commande selon l'une quelconque des revendications 1 à 5, **caractérisé en ce que** la roue dentée de retenue (21) comporte une première série de dents (21a) orientées selon un certain sens et une seconde série de dents (21b) orientées selon un sens opposé au précédent, et **en ce que** le cliquet de retenue (29) comporte une première partie (29a) destinée à coopérer avec la première série précitée (21a) et une seconde partie (29b) destinée à coopérer avec la seconde série précitée (21b) de manière à empêcher la rotation en sens inverse de la roue dentée de retenue (29) et donc de l'arbre de manoeuvre (14), en fonction de la position du cliquet de retenue (21), lequel peut être déplacé par l'intermédiaire de moyens (24,25) de chargement de position du cliquet (29), entre une première position dans laquelle le cliquet est rappelé par les moyens de rappel du cliquet de retenue de manière que sa première partie (29a) coopère avec la première série de dents précitée (21a), et une seconde position (21b) dans laquelle le cliquet est rappelé par les moyens de rappel du cliquet (28) de manière que sa seconde partie (29b) coopère avec la seconde série de dents (21b) précitée.

7. Dispositif de commande selon l'une quelconque des revendications 1 à 6, **caractérisé en ce que** les moyens de rappel du cliquet de retenue comportent un ressort (30) comportant une première extrémité (30a) en liaison pivot par rapport au bâti B et une seconde extrémité (30b) en liaison pivot sur le cliquet de retenue (30).

8. Dispositif de commande selon la revendication 6 ou 7, **caractérisé en ce que** les moyens (24,25) de changement de position du cliquet de retenue (30) comportent des moyens pour inverser le couple du ressort du cliquet de retenue (30).

9. Dispositif de commande selon là revendication 8, **caractérisé en ce que** les moyens pour inverser le couple du ressort (30) du cliquet de retenue (29) comportent deux basculeurs (24,25) solidaires de l'arbre de manoeuvre (14) et aptes à coopérer avec ledit cliquet de retenue de manière à inverser le couple du ressort du cliquet de retenu.

10. Dispositif de commande selon l'une quelconque des revendications 7 à 9, **caractérisé en ce que** les moyens (13, 15, 17) pour changer le sens de rappel des moyens de rappel (17) du levier de pompage (16), les moyens (22,23) de changement de la position du cliquet de pompage (26) et les moyens (24;25) de changement de là position du cliquet de retenue (29) sont actionnés par l'arbre de manoeuvre (14) entraîné par le ressort de compression (7) après passage dudit ressort au-delà de la position de passage du point mort.

11. Dispositif de commande selon l'une quelconque des revendications 1 à 10, **caractérisé en ce que** les moyens (17) de rappel du levier de pompage (16) comportent un ressort (17) monté autour de l'arbre de manoeuvre (14) et comportant une première extrémité (17a) en appui sur un axe (19) du levier de pompage (16) et une seconde extrémité (17b) en appui sur un axe (18) solidaire en rotation de la manivelle de commande (1,5).

12. Dispositif de commande selon la revendication 11, **caractérisé en ce que** la seconde extrémité (17b) du ressort (17) est en appui sur un axe (18) appartenant à une manivelle (13) dite d'accroche-ressort en liaison pivot autour de l'arbre dé manoeuvre (14) et solidaire en rotation d'une manivelle d'entraînement (15) solidaire en rotation de l'arbre de manoeuvre (1), **en ce que** les deux extrémités (17a,17b) du ressort (17) sont croisés, et **en ce que** les surfaces d'appui entre les deux extrémités (17a,17b) du ressort (17) et respectivement le levier de pompage (16) et la manivelle accroche-ressort (13) sont situés à l'intérieur d'un V formé par les extrémités (17a,17b) du ressort (17) de telle manière que, après le passage du ressort de compression (7) au-delà de la position de passage de point mort entraînant la rotation de l'arbre de manoeuvre (14), les deux surfaces d'appui respectivement sur l'axe (18) de la manivelle d'accroche-ressort (13) et sur l'axe (19) du levier de pompage (16) s'intervertissent.

13. Dispositif de commande selon l'une quelconque des revendications précédentes, **caractérisé en ce que** la manivelle de compression (5) et la manivelle de manoeuvre (1) sont reliées de manière articulée par rapport au bâti, ladite manivelle de compression (5) étant reliée de manière articulée à l'une (7a) des extrémités du ressort de compression et étant entraînée en rotation par ledit arbre de manoeuvre (14), ladite manivelle de manoeuvre (1) étant reliée de manière articulée à ladite bielle de liaison (2), le dispositif comportant des moyens pour permettre l'entraînement de la manivelle de manoeuvre (1) par la manivelle de compression (5) après le passage du ressort de compression (7) au-delà de la position de passage du point mort, de manière à entraîner le changement de position du contact mobile.

## Patentansprüche

1. Antriebsvorrichtung D zum Ausschalten und Einschalten der Kontakte eines elektrischen Schaltgeräts mit einem, gelenkig mit einem Traggestell B verbundenen Betätigungshebel (1), welcher Betätigungshebel (1) mithilfe eines Betätigungsorgans der genannten Antriebsvorrichtung zwischen einer ersten Stellung entsprechend der Einschaltstellung der Kontakte und einer zweiten Stellung entsprechend der Ausschaltstellung der Kontakte verschwenkt werden kann, einer Druckfeder (7), welche mit ihrem sogenannten ersten Ende an einen Kompressionshebel (5) angelenkt und mit ihrem gegenüberliegenden, sogenannten zweiten Ende mechanisch mit dem beweglichen Kontakt verbunden ist, sowie einer Verbindungsstange (2), welche mit ihrem sogenannten ersten Ende an den genannten Betätigungshebel angelenkt und mit ihrem gegenüberliegenden, sogenannten zweiten Ende mechanisch mit dem beweglichen Kontakt verbunden ist, wobei die genannte Feder (7) an ihrem ersten Ende durch den genannten Kompressionshebel bis in eine sogenannte Übertotpunktstellung komprimiert werden kann, ab der die Feder treibend wird und bei ihrer Entspannung den beweglichen Kontakt sowie den Betätigungshebel (1) beaufschlagt, so dass der bewegliche Kontakt verschoben wird, und wobei die Kompression der Feder durch Drehung einer Betätigungswelle 14 bewirkt wird, die dazu ausgelegt ist, den Kompressionshebel 5 mitzuführen,
**dadurch gekennzeichnet, dass** das Betätigungsorgan eine Pumpvorrichtung umfasst und dass die Betätigungsmittel der genannten Pumpvorrichtung bei Betätigung der Antriebsvorrichtung in Ausschaltrichtung der Kontakte in einer Wirkrichtung und bei Betätigung der Antriebsvorrichtung in Einschaltrichtung der Kontakte in einer entgegengesetzten Wirkrichtung betätigt werden, wobei die Umkehrung der Wirkrichtung der genannten Betätigungsmittel der genannten Pumpvorrichtung über die Druckfeder (7) gesteuert wird, die bei Überschreiten ihrer Übertotpunktstellung mit Wirkrichtungs-Umkehrmitteln (22, 23, 24, 25) zusammenwirkt, und dadurch, dass die Pumpvorrichtung P die zur Mitführung des Kompressionshebels (5) ausgelegte Betätigungswelle (14), einen zwischen einer ersten Stellung und einer zweiten Stellung um die Betätigungswelle (14) verschwenkbaren Pumphebel (16), welcher Pumphebel (16) durch Rückstellmittel (17) des Pumphebels (16) in Richtung der ersten (bzw. der zweiten) Stellung beaufschlagt wird, ein sogenanntes Betätigungszahnrad (20) sowie ein sogenanntes Rückhaltezahnrad (21), welche Zahnräder mit der Betätigungswelle (14) verbunden sind, eine Pumpklinke (26), die in Bezug zum Pumphebel (16) verschwenkt werden kann und durch Rückstellmittel (28) in Richtung der Eingriffstellung mit dem Betätigungszahnrad (20) beaufschlagt wird, derart, dass das Betätigungszahnrad mitgeführt werden kann, wenn der Hebel (16) von der ersten in die zweite (bzw. von der zweiten in die erste) Stellung überführt wird, und eine Rückhalteklinke (29) umfasst, die in Bezug zum Traggestell B verschwenkt werden kann und durch Rückstellmittel (30) der Rückhalteklinke in Richtung der Eingriffstellung mit dem Rückhaltezahnrad (21) beaufschlagt wird, so dass die Drehung des Rückhaltezahnrads (21) und damit der Betätigungswelle (14) in einer der vorherigen Richtung entgegengesetzten Richtung verhindert wird, während der Pumphebel (16) durch die Rückstellmittel (17) zur Überführung des Hebels in die erste (bzw. zweite) Stellung beaufschlagt wird.

2. Antriebsvorrichtung nach Anspruch 2, **dadurch gekennzeichnet, dass** sie Mittel (22, 23, 24, 25) zur Umkehrung der Wirkrichtung der Rückstellmittel des Pumphebels umfasst.

3. Antriebsvorrichtung nach Anspruch 1 oder 2, **dadurch gekennzeichnet, dass** das Betätigungszahnrad (20) eine erste Gruppe von Zähnen (20a) mit einer bestimmten Ausrichtung sowie eine zweite Gruppe von Zähnen (20b) mit entgegengesetzter Ausrichtung umfasst, und dass die Pumpklinke (26) einen ersten Abschnitt (26a), welcher dazu dient, mit der genannten ersten Gruppe von Zähnen (20a) zusammenzuwirken, sowie einen zweiten Abschnitt (26b) umfasst, welcher dazu dient, mit der genannten zweiten Gruppe von Zähnen (20b) zusammenzuwirken, um so das Betätigungszahnrad (20) und damit die Betätigungswelle (14) in Abhängigkeit von der Stellung der Pumpklinke (26) in der einen bzw. der anderen Richtung mitzuführen, wobei die Pumpklinke mithilfe von Mitteln zur Stellungsänderung (22, 23) der Klinke (26) zwischen einer ersten Stellung, in der die Klinke durch die genannten Rückstellmittel so beaufschlagt wird, dass ihr erster Abschnitt (26a) mit der genannten ersten Gruppe von Zähnen (20a) zusammenwirkt, und einer zweiten Stellung verschoben werden kann, in der die Klinke (26) durch die Rückstellmittel der Klinke so beaufschlagt wird, dass ihr zweiter Abschnitt (26b) mit der genannten zweiten Gruppe von Zähnen (20b) zusammenwirkt.

4. Antriebsvorrichtung nach irgendeinem der Ansprüche 1 bis 3, **dadurch gekennzeichnet, dass** die Rückstellmittel (28) der Pumpklinke (26) eine Feder (28) mit einem ersten Ende (28a), das sich drehwirksam am Pumphebel (16) abstützt, sowie einem zweiten Ende (28b) umfasst, das sich drehwirksam an der Klinke (26) abstützt.

5. Antriebsvorrichtung nach Anspruch 3 oder 4, **dadurch gekennzeichnet, dass** die Mittel zur Stellungsänderung der Pumpklinke (26) Mittel zur Umkehrung des Wirkmoments der Feder (28) der Pumpklinke (26) umfassen, welche Mittel zur Umkehrung des Wirkmoments der Feder (28) der Pumpklinke zwei mit der Betätigungswelle (14) verbundene Umsteller (22, 23) umfassen, die dazu ausgelegt sind, mit der genannten Klinke zusammenzuwirken, um die Umkehr des Wirkmoments der Feder der Pumpklinke zu bewirken.

6. Antriebsvorrichtung nach Anspruch 1 bis 5, **dadurch gekennzeichnet, dass** das Rückhaltezahnrad (21) eine erste Gruppe von Zähnen (21a) mit einer bestimmten Ausrichtung sowie eine zweite Gruppe von Zähnen (21b) mit entgegengesetzter Ausrichtung umfasst, und dass die Rückhalteklinke (29) einen ersten Abschnitt (29a), welcher dazu dient, mit der genannten ersten Gruppe von Zähnen (21a) zusammenzuwirken, sowie einen zweiten Abschnitt (29b) umfasst, welcher dazu dient, mit der genannten zweiten Gruppe von Zähnen (21b) zusammenzuwirken, um in Abhängigkeit von der Stellung der Rückhalteklinke (21) eine Drehung des Rückhaltezahnrads (29) und damit der Betätigungswelle (14) in entgegengesetzter Richtung zu verhindern, wobei die Rückhalteklinke mithilfe von Mitteln zur Stellungsänderung (24, 25) der Klinke (29) zwischen einer ersten Stellung, in der die Klinke durch die Rückstellmittel der Rückhalteklinke so beaufschlagt wird, dass ihr erster Abschnitt (29a) mit der genannten ersten Gruppe von Zähnen (21a) zusammenwirkt, und einer zweiten Stellung verschoben werden kann, in der die Klinke durch die Rückstellmittel der Klinke (29) so beaufschlagt wird, dass ihr zweiter Abschnitt (29b) mit der genannten zweiten Gruppe von Zähnen (21b) zusammenwirkt.

7. Antriebsvorrichtung nach irgendeinem der Ansprüche 1 bis 6, **dadurch gekennzeichnet, dass** die Rückstellmittel der Rückhalteklinke eine Feder (30) mit einem ersten Ende (30a), das sich drehwirksam am Traggestell B abstützt, sowie einem zweiten Ende (30b) umfasst, das sich drehwirksam an der Rückhalteklinke (29) abstützt.

8. Antriebsvorrichtung nach Anspruch 6 oder 7, **dadurch gekennzeichnet, dass** die Mittel (24, 25) zur Stellungsänderung der Rückhalteklinke (29) Mittel zur Umkehrung des Wirkmoments der Feder (30) der Rückhalteklinke umfassen.

9. Antriebsvorrichtung nach Anspruch 8, **dadurch gekennzeichnet, dass** die Mittel zur Umkehrung des Wirkmoments der Feder (30) der Rückhalteklinke (29) zwei mit der Betätigungswelle (14) verbundene Umsteller (24, 25) umfassen, die dazu ausgelegt sind, mit der genannten Klinke zusammenzuwirken, um die Umkehr des Wirkmoments der Feder der Rückhalteklinke zu bewirken.

10. Antriebsvorrichtung nach irgendeinem der Ansprüche 7 bis 9, **dadurch gekennzeichnet, dass** die Mittel (13, 15, 17) zur Umkehrung der Wirkrichtung der Rückstellmittel (17) des Pumphebels (16), die Mittel (22, 23) zur Stellungsänderung der Pumpklinke (26) und die Mittel (24, 25) zur Stellungsänderung der Rückhalteklinke (29) durch die nach Überwindung der Übertotpunktstellung von der Druckfeder (7) angetriebene Betätigungswelle (14) betätigt werden.

11. Antriebsvorrichtung nach irgendeinem der Ansprüche 1 bis 10, **dadurch gekennzeichnet, dass** die Rückstellmittel (17) des Pumphebels (16) eine um die Betätigungswelle (14) geführte Feder (17) mit einem, an einer Achse (19) des Pumphebels (16) abgestützten ersten Ende (17a) sowie einem an einer drehwirksam mit dem Betätigungshebel (1, 5) verbundenen Achse (18) abgestützten zweiten Ende (17b) umfassen.

12. Antriebsvorrichtung nach Anspruch 11, **dadurch gekennzeichnet, dass** sich das zweite Ende (17b) der Feder (17) an einer Achse (18) eines sogenannten Federstützhebels (13) abstützt, welcher schwenkbar auf der Betätigungswelle (14) gelagert und drehwirksam mit einem Antriebshebel (15) verbunden ist, welcher seinerseits drehwirksam mit der Betätigungswelle (14) verbunden ist, dadurch, dass die beiden Enden (17a, 17b) der Feder (17) über Kreuz geführt sind, und dadurch, dass die Stützflächen zwischen den beiden Enden (17a, 17b) der Feder (17) einerseits und dem Pumphebel (16) bzw. dem Federstützhebel (13) andererseits innerhalb einer V-förmigen Fläche angeordnet sind, die durch die Schenkel (17a, 17b) der Feder (17) gebildet wird, derart, dass nach Überwindung der Übertotpunktstellung durch die Druckfeder (7) und daraus resultierender Drehung der Betätigungswelle (14) die beiden Stützflächen an der Achse (18) des Federstützhebels (13) und an der Achse (19) des Pumphebels (16) ihre Positionen tauschen.

13. Antriebsvorrichtung nach irgendeinem der vorhergehenden Ansprüche, **dadurch gekennzeichnet, dass** der Kompressionshebel (5) und der Betätigungshebel (1) gelenkig mit dem Traggestell verbunden sind, wobei der genannte Kompressionshebel (5) gelenkig mit einem (7a) der Enden der Druckfeder verbunden ist und durch die genannte Betätigungswelle (14) drehwirksam mitgeführt wird, der genannte Betätigungshebel (1) gelenkig mit der genannten Verbindungsstange (2) verbunden ist und die Vorrichtung Mittel umfasst, die dazu ausgelegt sind, nach Überwindung der Übertotpunktstellung durch die Druckfeder (7) die Mitführung des Betätigungshebels (1) durch den Kompressionshebel (5) zu ermöglichen, um so die Stellungsänderung des beweglichen Kontakts zu bewirken.

## Claims

1. Device (D) for controlling the opening and the closing of the contacts in an electrical apparatus comprising a manoeuvring crank (1) linked in an articulated manner relative to a frame B, said manoeuvring crank (1) being suitable for being driven in rotation by a control member of said control device between a first position corresponding to a closed position of the contacts and a second position corresponding to an open position of the contacts, a compression spring (7) linked in an articulated manner by one, called first, of its ends, to a compression crank (5), and linked mechanically by its opposite end, called second, to the mobile contact, and a link rod (2) linked in an articulated manner by one of its ends, called first, to said manoeuvring crank and linked mechanically by its opposite end, called second, to the mobile contact, said spring (7) being suitable for being compressed by its first end, by said compression crank, to a so-called dead point crossing position from which the spring becomes motive and acts upon its decompression, on the mobile contact and the manoeuvring crank (1), so as to displace the mobile contact, the spring being compressed by the rotation of a manoeuvring shaft (14) suitable for producing the driving of the compression crank (5),
**characterized in that** the control member comprises a pumping device, and **in that** the direction of manoeuvring of the manoeuvring means of said pumping device takes place in a direction, upon the manoeuvring of the control device in the direction of the opening of the contacts, and in a direction opposite to the preceding direction upon the manoeuvring of the control device in the direction of the closing of the contacts, the changing of the direction of manoeuvring of said manoeuvring means of said pumping device being controlled by the compression spring (7) cooperating with means (22, 23, 24, 25) for reversing the direction of manoeuvring when it passes beyond the dead point crossing position, and **in that** the pumping device P comprises the manoeuvring shaft (14) suitable for driving the compression crank (5), a pumping lever (16) mounted to rotate about the manoeuvring shaft (14), between a first position and a second position, said lever (16) being returned into the first (or the second) position by return means (17) of the lever (16), a so-called manoeuvring toothed wheel (20) and a so-called retaining toothed wheel (21) secured to the manoeuvring shaft (14), a pumping ratchet (26) mounted to rotate relative to the pumping lever (16) and returned by means (28) for returning the pumping ratchet to the position of engagement with the manoeuvring toothed wheel (20) so as to allow the driving of the manoeuvring toothed wheel when the lever (16) is displaced from the first to the second position (or respectively between the second and the first positions), a retaining ratchet (29) mounted pivotably linked relative to the frame B and returned by means (30) for returning the retaining ratchet to the position of engagement with the retaining toothed wheel (21) so as to prevent the rotation of the retaining toothed wheel (21) and therefore of the manoeuvring shaft (14) in the direction that is the reverse of the preceding direction, during the return of the pumping lever (16) by the return means (17) of the lever to the first position (or respectively the second position).

2. Control device according to Claim 1, **characterized in that** it comprises means (22, 23, 24, 25) for changing the direction of return of the return means of the pumping lever.

3. Control device according to Claim 1 or 2, **characterized in that** the manoeuvring toothed wheel (20) comprises a first series of teeth (20a) oriented in a certain direction and a second series of teeth (20b) oriented in a direction opposite to the preceding direction, and **in that** the pumping ratchet (26) comprises a first part (26a) intended to cooperate with the abovementioned first series (20a) and a second part (26b) intended to cooperate with the abovementioned second series (20b) so as to drive the manoeuvring toothed wheel (20) and therefore the manoeuvring shaft (14), in one direction or, respectively, in the other direction depending on the position of the pumping ratchet (26), which can be moved via means (22, 23) for changing the position of the ratchet (26), between a first position in which the ratchet is returned by the abovementioned return means so that its first part (26a) cooperates with the abovementioned first series of teeth (20a), and a second position in which the ratchet (26) is returned by the return means of the ratchet so that its second part (26b) cooperates with the abovementioned second series of teeth (20b).

4. Control device according to any one of Claims 1 to 3, **characterized in that** the return means (28) of the pumping ratchet (26) comprise a spring (28) comprising a first end (28a) pivotably linked relative to the pumping lever (16) and a second end (28b) pivotably linked to the ratchet (26).

5. Control device according to Claim 3 or 4, **characterized in that** the means for changing the position of the pumping ratchet (26) comprise means for reversing the torque of the spring (28) of the pumping ratchet (26), these means for reversing the torque of the spring of the pumping ratchet (26) comprising two rocker arms (22, 23) secured to the manoeuvring shaft (14) and suitable for cooperating with said ratchet so as to reverse the torque of the spring of the pumping ratchet.

6. Control device according to any one of Claims 1 to 5, **characterized in that** the retaining toothed wheel (21) comprises a first series of teeth (21 a) oriented in a certain direction and a second series of teeth (21 b) oriented in a direction opposite to the preceding direction, and **in that** the retaining ratchet (29) comprises a first part (29a) intended to cooperate with the abovementioned first series (21 a) and a second part (29b) intended to cooperate with the abovementioned second series (21 b) so as to prevent the rotation in the reverse direction of the retaining toothed wheel (29) and therefore of the manoeuvring shaft (14), depending on the position of the retaining ratchet (21), which can be moved via means (24, 25) for changing the position of the ratchet (29), between a first position in which the ratchet is returned by the return means of the retaining ratchet so that its first part (29a) cooperates with the abovementioned first series of teeth (21 a), and a second position (21 b) in which the ratchet is returned by the return means of the ratchet (28) so that its second part (29b) cooperates with the abovementioned second series of teeth (21 b).

7. Control device according to any one of Claims 1 to 6, **characterized in that** the return means of the retaining ratchet comprise a spring (30) comprising a first end (30a) pivotably linked relative to the frame B and a second end (30b) pivotably linked to the retaining ratchet (30).

8. Control device according to Claim 6 or 7, **characterized in that** the means (24, 25) for changing the position of the retaining ratchet (30) comprise means for reversing the torque of the spring of the retaining ratchet (30).

9. Control device according to Claim 8, **characterized in that** the means for reversing the torque of the spring (30) of the retaining ratchet (29) comprise two rocker arms (24, 25) secured to the manoeuvring shaft (14) and suitable for cooperating with said retaining ratchet so as to reverse the torque of the spring of the retaining ratchet.

10. Control device according to any one of Claims 7 to 9, **characterized in that** the means (13, 15, 17) for changing the direction of return of the return means (17) of the pumping lever (16), the means (22, 23) for changing the position of the pumping ratchet (26) and the means (24, 25) for changing the position of the retaining ratchet (29) are actuated by the manoeuvring shaft (14) driven by the compression spring (7) after said spring passes beyond the dead point crossing position.

11. Control device according to any one of Claims 1 to 10, **characterized in that** the return means (17) of the pumping lever (16) comprise a spring (17) mounted around the manoeuvring shaft (14) and comprising a first end (17a) bearing on an axis (19) of the pumping lever (16) and a second end (17b) bearing on an axis (18) secured in rotation to the control crank (1, 5).

12. Control device according to Claim 11, **characterized in that** the second end (17b) of the spring (17) bears on an axis (18) belonging to a so-called spring hook crank (13) pivotably linked around the manoeuvring shaft (14) and secured in rotation to a driving crank (15) secured in rotation to the manoeuvring shaft (1), **in that** the two ends (17a, 17b) of the spring (17) are crossed over, and **in that** the bearing surfaces between the two ends (17a, 17b) of the spring (17) and respectively the pumping lever (16) and the spring hook crank (13) are situated inside a V formed by the ends (17a, 17b) of the spring (17) so that, after the compression spring (7) passes beyond the dead point crossing position driving the rotation of the manoeuvring shaft (14), the two bearing surfaces respectively on the axis (18) of the spring hook crank (13) and on the axis (19) of the pumping lever (16) are inverted.

13. Control device according to any one of the preceding claims, **characterized in that** the compression crank (5) and the manoeuvring crank (1) are linked in an articulated manner relative to the frame, said compression crank (5) being linked in an articulated manner to one (7a) of the ends of the compression spring and being driven in rotation by said manoeuvring shaft (14), said manoeuvring crank (1) being linked in an articulated manner to said link rod (2), the device comprising means for allowing the driving of the manoeuvring crank (1) by the compression crank (5) after the compression spring (7) passes beyond the dead point crossing position, so as to bring about the change of position of the mobile contact.
